# FASCICULE DE BREVET EUROPEEN

(11) **EP 0 570 265 B1**
(45) Date de publication et mention de la délivrance du brevet: **14.01.1998**
(21) Numéro de dépôt: 93401184.2
(22) Date de dépôt: 07.05.1993
(51) Int. Cl.: H01H 31/00, H01H 33/12

(54) **Sectionneur de terre à ouverture perpendiculaire**
Erdungsschalter mit senkrechter Kontaktöffnung
Earthing switch with perpendicular contact opening

(30) Priorité: 11.05.1992 FR 9205689
(43) Date de publication de la demande: 18.11.1993
(73) Titulaire: GEC ALSTHOM ENERGIE INC., La Prairie, Quebec J5R 2E5 (CA)
(72) Inventeur: Demissy, Daniel, Quebec, Montreal H1W 3V9 (CA)
(74) Mandataire: Fournier, Michel

(56) Documents cités:
- EP-A- 0 120 409
- EP-A- 0 198 506
- DE-A- 1 964 363

## Description

La présente invention concerne un sectionneur de terre à ouverture perpendiculaire doté d'un mécanisme permettant une rupture brusque du courant résiduel lors d'une opération d'ouverture selon le préambule de la revendication 1.

On sait que les sectionneurs de terre à haute tension doivent être doués d'un certain pouvoir de coupure pour permettre la coupure des courants inductifs et capacitifs induits par la proximité d'une autre ligne parallèle sous charge.

Un but de la présente invention est de définir un sectionneur doté d'un mécanisme de rupture pour lui conférer un certain pouvoir de coupure.

Un autre but de l'invention est de réaliser un sectionneur capable, lors de son fonctionnement aussi bien à l'ouverture qu'à la fermeture, de briser la glace qui a pu se former sur ses contacts.

Un autre but de l'invention est de réaliser un sectionneur muni d'un mécanisme robuste autorisant un grand nombre de coupure, avec un fonctionnement sûr et répétitif, et de réalisation économique.

L'art antérieur le plus proche est constitué par le document DE-A-1964363, qui décrit un sectionneur muni d'un contact d'arc constitué par un fouet; la mise en oeuvre de ce fouet nécessite un mécanisme complexe comprenant plusieurs pièces mobiles, ainsi qu'un frein pour freiner le mouvement du fouet en fin de manoeuvre d'ouverture. Un tel mécanisme complexe est onéreux, d'entretien coûteux, et ne peut fonctionner lorsque le sectionneur est recouvert de glace.

Un but de l'invention est de réaliser un sectionneur à fouet fonctionnant avec sécurité, même lorsque le sectionneur est recouvert de glace.

L'invention a pour objet un sectionneur de terre à ouveture perpendiculaire, comprenant un contact femelle disposé à l'extrémité d'un support métallique relié à une prise de courant et fixé au sommet d'une colonne isolante et un contact mâle disposé à l'extrémité d'un bras de manoeuvre actionné par un mécanisme de manoeuvre, ledit bras étant relié à la terre, le mécanisme de manoeuvre permettant, lors d'une manoeuvre d'ouverture du sectionneur, d'abord un mouvement de translation du bras le long de son axe, puis un mouvement de rotation d'amplitude voisine de 90 degrés d'angle, et une tige métallique souple appelée fouet, fixée par une extrémité à un point du bras, ledit fouet étant assujetti à glisser , lorsque le bras effectue un mouvement d'ouverture, le long d'un point fixe d'une pièce de guidage, caractérisé en ce qu'il comprend deux cornes métalliques, fixées audit support et en liaison électrique avec lui, lesdites cornes étant parallèles et disposées de manière à enserrer, lorsque le sectionneur est en position fermée, l'extrémité du bras au voisinage du contact mâle, la tige s'étende, lorsque le sectionneur est en position fermée, le long dudit bras, les longueurs respectives des cornes et du fouet étant choisies de manière que, lors d'une opération d'ouverture, le courant commute, après séparation des contacts mâle et femelle , d'abord sur les cornes, puis sur le fouet, de sorte que celui-ci à une courbure assurant un bon contact électrique lorsque le bras quitte les cornes.

Avantageusement, la pièce de guidage fixée est une tige métallique fixée audit support et disposée perpendiculairement audit bras lorsque le sectionneur est en position fermée, ladite tige étant munie d'un ardillon, ledit point fixe étant à la jonction entre ladite tige et ledit ardillon.

L'invention est expliquée en détail par la description d'un exemple de mise en oeuvre, en référence au dessin annexé dans laquel:
- la figure 1 est une vue en élévation d'un sectionneur de terre à ouverture perpendiculaire,
- la figure 2 est une vue en élévation et en coupe partielle de la partie supérieure du sectionneur de terre, représenté en posistion enclenchée,
- la figure 3 est une vue de dessus du sectionneur lorsqu'il est dans la position de la figure 2,
- la figure 4 est une vue partielle en coupe selon la ligne IV-IV de la figure 2,
- la figure 5 est une agrandie d'une partie de la figure 2,
- la figure 6 est une vue en élévation partiellement en coupe de la partie supérieure du sectionneur, représenté au début d'une opération d'ouverture,
- la figure 7 est une vue de dessus du sectionneur dans la position de la figure 6,
- la figure 8 est une vue en coupe selon la ligne VIII-VIII de la figure 6,
- la figure 9 est une vue agrandie d'une partie de la figure 6,
- la figure 10 est une vue en élévation de la partie supérieure du sectionneur précédent, à environ la moitié de la phase d'ouverture,
- la figure 11 est une vue de dessus du sectionneur dans la position de la figure 10,
- la figure 12 est une en coupe selon la ligne XII-XII de la figure 10,
- la figure 13 est une vue agrandie d'une partie de la figure 10.

On se référera aux figures 1 à 4 qui illustrent un sectionneur de mise à la terre de type à ouverture perpendiculaire, représenté en position fermée, et comprenant une colonne isolante placée 1 au sommet d'un bâti métallique 2 et portant un contact femelle 3 à l'extrémité d'un support 4 placé au sommet de la colonne isolante. Le support 4, métallique, porte une prise de courant 5.

La référence 6 désigne un contact mâle, placé à l'extrémité d'un bras de manoeuvre 7, déplacé au moyen d'un mécanisme 8 entraîné par un moteur enfermé dans un boîtier 9 et par un arbre de transmission de mouvement 10.

Le contact femelle 3 est du type tulipe, c'est-à-dire comprenant une pluralité de doigts parallèles disposés selon une surface cylindrique; le contact femelle est fixé au support par une plaque boulonnée 12; le contact mâle 6 comporte à son extrémité destinée à venir coopérer avec le contact femelle, une partie renflée 6A, assurant un bonne pression de contact. L'autre extrémité du bras 7 est reliée au bâti au potentiel de la terre par une tresse métallique 11.

Le mécanisme de manoeuvre du sectionneur assure au bras 7, lors d'une manoeuvre d'ouverture, d'abord un mouvement vertical permettant la séparation des contacts mâle et femelle, puis un mouvement de rotation dans un plan vertical, jusqu'à ce que le bras atteigne une position horizontale, comme figuré en pointillés dans la figure 1.

Comme le montrent les figures 2 à 5, le sectionneur porte deux cornes métalliques 14 et 13, fixées au support 4 par un boulon 15, et s'étendant parallèlement et horizontalement. L'écartement des cornes est tel qu'elles enserrent le contact mâle avec une pression suffisante pour assurer le passage du courant, comme on le verra plus loin. Les cornes sont courbées à leur extrémité pour faciliter l'engagement du contact mâle lors d'une opération de fermeture du sectionneur.

Au bras 7 est fixé une tige métallique souple 16, appelée fouet, s'étendant, lorsque le sectionneur est en position fermée, le long du bras 7; sa longueur est telle qu'il dépasse le support 4. Ce fouet est guidé par une pièce de guidage 17, fixée au support 4, et constituée d'une tige métallique disposée perpendiculairement au bras 7 lorsque le sectionneur est en position fermée; la tige 17 présente une portion 17A inclinée vers le haut et est munie d'un ardillon 17B. Le fouet est fixé au bras 7 par un boulon 18 qui porte également une pièce 19 limitant l'inclinaison du fouet 16 par rapport au bras 7. Le boulon 18 assure le contact électrique entre le bras 7 et le fouet 16. La pièce de guidage oblige le fouet à glisser le long d'un point fixe, à la jonction entre la pièce de guidage et l'ardillon, au cours d'une manoeuvre d'ouverture du sectionneur, ce qui entraîne une flexion de plus en plus importante du fouet.

Le fonctionnement du sectionneur est le suivant:

### OUVERTURE DU SECTIONNEUR

Avant l'ouverture (figure 2) le contact mâle 6 est en contact par sa partie renflée avec les doigts de contact 3. Le courant passe dans la prise 5, le support 4, les doigts 3, le contact mâle 6, le bras 7, la tresse 11, le bâti 2 et la terre.

A l'ouverture, le contact mâle quitte progressivement les doigts de contact 3, le courant est progressivement commuté sur les cornes 13 et 14 (Fig. 5). Le fouet reste le long du bras 7.

Après avoir quitté les doigts 3, le contact mâle 6 s'écarte du contact femelle, le bras 7 effectuant un mouvement de rotation (Figure 6). Le courant se partage entre les cornes 13 et 14 d'une part et le fouet 16 d'autre part; ce dernier est en bon contact électrique avec la pièce 17, grâce à la pression exercée par la courbure du fouet; l'ardillon 17B guide le fouet qui glisse à l'intérieur de l'ardillon 17B.

Lorsque le contact mâle quitte les cornes 13 et 14, le courant est entièrement commuté dans le fouet dont la courbure s'accentue de plus en plus( Fig.10 et 13). En fin de course du bras 7, la distance entre le contact mâle et le contact femelle étant maximale et assurant l'impossibilité de réamorçage, le fouet échappe à l'ardillon 17B; en raison de son élasticité, le fouet effectue un mouvement brusque qui le ramène vers le bras 7; le courant est coupé et aucun risque de réamorçage n'est à craindre puisque la distance d'isolement est atteinte.

On note qu'au début de la manoeuvre d'ouverture, le courant est commuté sur les cornes; pendant cette phase, le fouet se plie; lorsque le courant est commuté, d'abord partiellement, puis totalement, sur le fouet, la pression de contact entre le fouet et la pièce d'appui 17 est forte: ceci contribue à réduire de manière importante l'usure électrique du fouet et assure de la sorte une augmentation du nombre de coupures permises avant le remplacement du fouet et de la pièce d'appui.

### FERMETURE DU SECTIONNEUR

Les mêmes mouvement s'effectuent, en sens inverse; le contact mâle retrouve d'abord sa place entre les cornes 13 et 14 avant que le dernier mouvement ne vienne l'obliger à s'engager entre les doigts 3. Le fouet, qui reste collé au bras 7 pendant le mouvement de rotation, vient s'engager automatiquement dans l'ardillon 17B. L'écartement des cornes 13 et 14 facilite l'engagement du bras.

On note qu'au début d'une manoeuvre d'ouverture du sectionneur, le courant, qui passait par les contacts principaux 3 et 6, commute sur le bras 7 et les cornes 13 et 14. Pendant cette manoeuvre, le fouet se plie, comme le montre la figure 6, et est donc en tension avant la séparation; le contact 6 est très éloigné des cornes 13 et 14 lorsque le fouet quitte la tige 17; on voit donc que le fouet joue son rôle de protection des parties actives du sectionneur vis-à-vis des effets de brûlage de l'arc. La forte pression qui s'exerce entre le fouet 16 et la tige 17 permet de briser la glace qui aurait pu se former avant la manoeuvre d'ouverture, et assurer ainsi une parfaite commutation du courant sur le fouet.

Par ailleurs, les cornes 13 et 14 constituent une pince qui exerce une pression suffisante sur le bras 7 pour briser toute glace qui aurait pu se former et ceci, aussi bien à l'ouverture qu'à la fermeture.

En outre la pince 13,14 permet de garder le bras 17 bien centré aussi bien pendant une manoeuvre d'ouverture que pendant une manoeuvre de fermeture.

L'invention s'applique aux sectionneurs de terre à haute tension à ouverture perpendiculaire, que ceux-ci soient verticaux, comme décrit précédemment, ou horizontaux.

## Revendications

1. Sectionneur de terre à ouverture perpendiculaire, comprenant un contact femelle (3) disposé à l'extrémité d'un support métallique (4) relié à une prise de courant (5) et fixé au sommet d'une colonne isolante (1) et un contact mâle (6) disposé à l'extrémité d'un bras de manoeuvre (7) actionné par un mécanisme de manoeuvre (8), ledit bras étant relié à la terre, le mécanisme de manoeuvre permettant, lors d'une manoeuvre d'ouverture du sectionneur, d'abord un mouvement de translation du bras le long de son axe, puis un mouvement de rotation d'amplitude voisine de 90 degrés d'angle, et une tige métallique souple (16) appelée fouet, fixée par une extrémité à un point (18) du bras (7), ledit fouet étant assujetti à glisser , lorsque le bras effectue un mouvement d'ouverture, le long d'un point fixe d'une pièce de guidage (17), caractérisé en ce qu'il comprend deux cornes métalliques (13, 14), fixées audit support et en liaison électrique avec lui, lesdites cornes étant parallèles et disposées de manière à enserrer, lorsque le sectionneur est en position fermée, l'extrémité du bras au voisinage du contact mâle, la tige s'étende, lorsque le sectionneur est en position fermée, le long dudit bras, les longueurs respectives des cornes (13, 14) et du fouet (16) étant choisies de manière que, lors d'une opération d'ouverture, le courant commute, après séparation des contacts mâle (6) et femelle (3), d'abord sur les cornes, puis sur le fouet, de sorte que celui-ci à une courbure assurant un bon contact électrique lorsque le bras quitte les cornes.

2. Sectionneur selon la revendication 1, caractérisée en ce que la pièce de guidage fixée est une tige métallique (17) fixée audit support et disposée perpendiculairement audit bras lorsque le sectionneur est en position fermée, ladite tige (17) étant munie d'un ardillon (17B), ledit point fixe étant à la jonction entre ladite tige (17) et ledit ardillon (17B).

## Patentansprüche

1. Erdungsschalter mit senkrechter Kontaktöffnung, mit einem weiblichen Kontakt (3), der am Ende eines an einer Stromanschlussstelle (5) angeschlossenen und an der Spitze einer Isolatorsäule (1) befestigten metallischen Trägers (4) angeordnet ist, mit einem männlichen Kontakt (6), der am Ende eines durch einen Betätigungsmechanismus (8) angetriebenen Betätigungsarms (7) angeordnet ist, wobei der Arm an Erde angeschlossen ist, wobei der Betätigungsmechanismus bei einer Öffnungsbetätigung des Erdungsschalters zunächst eine Translationsbewegung des Arms entlang seiner Achse und dann eine Rotationsbewegung mit einer Amplitude von etwa 90° ermöglicht, und mit einer als Peitsche bezeichneten flexiblen Metallstange (16), die an einem Ende an einem Punkt (18) des Arms (7) befestigt ist, wobei die Peitsche so befestigt ist, dass sie, wenn der Arm eine Öffnungsbewegung ausführt, an einem festen Punkt eines Führungsstücks (17) entlanggleitet, **dadurch gekennzeichnet**, dass er zwei metallische Hörner (13, 14) aufweist, die an dem Träger befestigt und an diesen elektrisch angeschlossen sind, wobei die Hörner parallel und derart angeordnet sind, dass sie, wenn der Erdungsschalter in geschlossener Position ist, das Ende des Arms in der Nähe des männlichen Kontakts einklemmen, und dass die Stange, wenn der Trennschalter in geschlossener Position ist, sich an dem Arm entlang erstreckt, wobei die Längen der Hörner (13, 14) und Peitsche (16) so gewählt sind, dass bei einer Öffnungsoperation der Strom nach Trennung des männlichen (6) und des weiblichen Kontakts (3) zunächst auf die Hörner und dann auf die Peitsche umschaltet, so dass diese eine einen guten elektrischen Kontakt sicherstellende Krümmung hat, wenn der Arm die Hörner verlässt.

2. Erdungsschalter nach Anspruch 1, dadurch gekennzeichnet, dass das befestigte Führungsstück eine metallische Stange (17) ist, die an dem Träger befestigt ist und senkrecht zu dem Arm angeordnet ist, wenn der Erdungsschalter in geschlossener Position ist, wobei die Stange (17) mit einem Haken (17B) versehen ist und der feste Punkt am Übergang zwischen der Stange (17) und dem Haken (17B) liegt.

## Claims

1. A perpendicularly-opening grounding section switch comprising a female contact (3) disposed at the end of a metal support (4) that is connected to a current terminal (5) and that is fixed to the top of an insulating column (1), a male contact (6) disposed at the end of a drive arm (7) actuated by a drive mechanism (8), said arm being connected to ground, the drive mechanism serving during a section switch opening operation initially to move the arm in translation along its own axis, and then to swing the arm through an angle of amplitude close to 90°, and a flexible metal rod (16) referred to as a "whip" having one end fixed to a point (18) of the arm (7), said whip being constrained to slide along a fixed point of a guide piece (17) while the arm is performing an opening operation, the section switch being characterized in that it includes two metal horns (13, 14) fixed to said support and in electrical contact therewith, said horns being parallel and being disposed in such a manner as to clamp against the end of the arm in the vicinity of the male contact when the section switch is in its closed position, the rod extending along said arm when the section switch is in its closed position, the respective lengths of the horns (13, 14) and of the whip (16) being chosen in such a manner that after the male and female contacts (6, 3) have separated during a switching operation, current is diverted firstly to the horns and subsequently to the whip, such that the whip is then sufficiently curved to provide good electrical contact when the arm looses contact with the horns.

2. A section switch according to claim 1, characterized in that the stationary guide piece is a metal rod (17) fixed to said support and disposed perpendicularly to said arm when the section switch is in its closed position, said rod (17) being provided with a barb (17B), said fixed point being at the junction between said rod (17) and said barb (17B).
